# FASCICULE DE BREVET EUROPEEN

(11) **EP 0 003 594 B1**
(45) Date de publication et mention de la délivrance du brevet: **08.04.1981**
(21) Numéro de dépôt: 79100350.2
(22) Date de dépôt: 07.02.1979
(51) Int. Cl.: B04C 5/06, B04C 5/28, F16L 41/00

(54) **Dispositif de jonction d'éléments tubulaires parallèles d'un séparateur à cyclones**
Verbindungsvorrichtung für parallele Rohre eines Cyclonabscheiders
Jonction device for parallel tubes of a cyclone separator

(30) Priorité: 13.02.1978 FR 7803983
(43) Date de publication de la demande: 22.08.1979
(73) Titulaire: STEIN INDUSTRIE Société anonyme dite:, F-78141 Velizy-Villacoublay (FR); ELECTRICITE DE FRANCE Service National, 75008 Paris (FR)
(72) Inventeur: Bessouat, Roger, F-75016 Paris (FR); Tondeur, Gérard, F-78140 Velizy Villacoublay (FR); Talleu, Patrick, F-78400 Chatou (FR); Cerdan, Jean-Pierre, F-78800 Houilles (FR)
(74) Mandataire: Weinmiller, Jürgen

## Description

La présente invention concerne un dispositif de jonction d'éléments tubulaires parallèles de section droite circulaire d'un separateur à cyclones, comprenant une plaque prédécoupée d'entrée du fluide à séparer, sur laquelle sont soudées des embouchures de forme polygonale des éléments tubulaires.

De tels dispositifs de jonction sont connus notamment par le brevet FR-A-1 188672 ou le brevet GB-A-877257 correspondant. Ils sont cependant relativement fragiles, du fait que les éléments tubulaires séparateurs ne sont supportés que par les lignes de soudure des éléments tubulaires entre eux et avec la plaque prédécoupée. Par ailleurs, les éléments tubulaires ainsi suspendus peuvent entrer en vibration sous l'effet du courant de fluide à séparer.

L'invention a pour but de procurer un dispositif de jonction qui assure un écoulement régulier du fluide à séparer à l'entrée des différents éléments tubulaires séparateurs, tout en présentant une robustesse proche de celle des plaques.

Le dispositif de jonction selon l'invention est caractérisé en ce qu'il comprend en outre une autre plaque formant entretoise pour les tubes dans leur zone à section droite circulaire.

Selon une première variante préférée de mise en oeuvre de l'invention, la plaque prédécoupée comprend plusieurs éléments de tôle complétant un cercle dans lequel est inscrit un pavage polygonal formé par les embouchures des éléments tubulaires, soudées entre elles le long de leurs côtés adjacents, ledit pavage polygonal étant soudé auxdits éléments de tôle sur son pourtour.

Selon une autre variante de mise en oeuvre, la plaque prédécoupée est une plaque circulaire percée d'orifices polygonaux à côtés respectivement paralléles et voisins les uns des autres.

Selon une variante préférée de fabrication, les éléments tubulaires sont munis du côté de la plaque prédécoupée de formes embouties ou moulées, de section droite circulaire du côté desdits éléments, et s'évasant en une section droite polygonale à leur extrémité au niveau de la plaque prédécoupée, de façon à former lesdites embouchures, lesdites formes embouties étant soudées sur les extrémités des éléments tubulaires.

Selon une autre variante de fabrication, les extrémités des éléments tubulaires eux-mêmes sont déformées du côté de la plaque prédécoupée de façon à présenter à leur extrémité une section droite polygonale.

De préférence, les embouchures des éléments tubulaires sont de forme hexagonale.

Les dispositifs de jonction de ce genre conviennent notamment dans des séparateurs verticaux d'un mélange de vapeur et de liquide, en particulier dans les séparateurs de vapeur d'eau dans les installateurs de production d'énergie par détente de vapeur d'eau dans des turbines, mais ils conviennent également dans d'autres genres de séparateurs, par exemple des séparateurs horizontaux.

Des dispositifs de jonction d'éléments tubulaires parallèles selon l'invention sont décrits ci-après, à titre d'exemple et en référence aux figures du dessin annexé.

La figure 1 représente und forme destinée à être fixée sur l'extrémité d'un élément tubulaire.

La figure 2 représente en plan un dispositif de jonction selon l'invention.

La figure 3 représente à échelle agrandie une coupe selon l'axe III-III de la figure 2.

La figure 4 représente en perspective un autre dispositif de jonction selon l'invention.

La forme de la figure 1 comprend une extrémité supérieure hexagonale 1 et une extrémité inférieure circulaire 2, reliées par une partie évasée 3. Cette forme est fabriquée par emboutissage d'un tronçon de tube circulaire, ou par moulage.

Le dispositif de jonction de la figure 2 comprend de telles formed embouties ou moulées de fonderie telles 4, 5, 6.

Une plaque prédécoupée se compose de plusieurs éléments de tôle plane tels que 7, 8. Les embouchures 1 des formes embouties sont soudées entre elles le long de côtés adjacents tels que 9, et aux éléments de tôle le long d'autres côtés tels que 10. L'ensemble de embouchures hexagonales soudées des tôles embouties et des éléments de tôle reconstitue une section droite circulaire, correspondant sensiblement à la section droite du conduit d'introduction du mélange de liquide et de vapeur à séparer. On voit que la section offerte au passage du mélange dans les éléments séparateurs n'est que très peu inférieure à la section droite totale.

La figure 3 montre le mode d'assemblage des formes embouties et d'éléments tubulaires (17, 18, 19). Les formes embouties 11, 12, 13 sont soudées entre elles par des cordons de soudure 14, 15 perpendiculaires au plan de la figure, et elles sont soudées dans le plan 16 aux extrémités des éléments tubulaires 17, 18, 19. Ces éléments tubulaires sont maintenus en place par une tôle 20 formant entretoise, sur laquelle ils peuvent être éventuellement soudés.

Dans le dispositif de la figure 4, une plaque supérieure 21 est percée de trous hexagonaux 22, à côtés parallèles et peu éloignés les uns des autres. Une plaque inférieure 23 formant entretoise est percée de trous circulaires 24 pour le passage des éléments tubulaires 25, 26, 27. Les éléments 25 et 26 sont représentés déjà mis en place, soudés dans la plaque 21 par leurs pourtours hexagonaux tels que 28. L'élément 27 est représenté en cours d'introduction dans les plaques 21 et 23.

Les embouchures polygonales des formes embouties ou moulées ou des éléments tubulaires peuvent être solidarisées autrement que par soudage, notamment par brasage. Ces embouchures peuvent être en forme de polygones réguliers d'un nombre de côtés supérieur ou inférieur à 6.

## Revendications

1. Dispositif de jonction d'éléments tubulaires (17, 18, 19) parallèles de section droite circulaire d'un séparateur à cyclones, comprenant une plaque prédécoupée (7, 8, 21) d'entrée du fluide à séparer, sur laquelle sont soudées des embouchures (4, 5, 6, 11, 12, 13) de forme polygonale des éléments tubulaires, caractérisé en ce qu'il comprend en outre une autre plaque (20, 23) formant entretoise pour les éléments tubulaires dans leur zone à section droite circulaire.

2. Dispositif de jonction selon la revendication 1, caractérisé en ce que la plaque prédécoupée comprend plusieurs éléments de tôle (7, 8) complétant un cercle dans lequel est inscrit un pavage polygonal formé par les embouchures des éléments tubulaires, soudées entre elles le long de leurs côtés adjacents (9), ledit pavage polygonal étant soudé auxdits éléments de tôle sur son pourtour (10).

3. Dispositif selon la revendication 1, caractérisé en ce que la plaque prédécoupée est une plaque circulaire (21) percée de trous polygonaux (22) à côtés respectivement parallèles et voisins les uns des autres.

4. Dispositif selon l'une des revendications 1 à 3, caractérisé en ce que les éléments tubulaires (17, 18, 19) sont munis du côté de la plaque prédécoupée (7, 8, 21) de formes embouties ou moulées (4, 5, 6, 11, 12, 13), de section droite circulaire du côté desdits éléments et s'évasant en une section droite polygonale à leur extrémité (1) au niveau de la plaque prédécoupée, (7, 8, 21) de façon à former lesdites embouchures, lesdites formes étant soudées sur les extrémités des éléments tubulaires (17, 18, 19).

5. Dispositif selon l'une des revendications 1 à 3, caractérisé en ce que les extrémités des éléments tubulaires sont deformées du côté de la plaque prédécoupée (21) de façon à présenter à leur extrémité une embouchure de section droite polygonale.

6. Dispositif selon l'une des revendications 1 à 5, caractérisé en ce que les embouchures (4, 5, 6, 11, 12, 13) des éléments tubulaires sont de forme hexagonale.

## Claims

1. A connecting device for parallel tubular components (17, 18, 19) of circular cross-section in a cyclone separator, comprising a pre-cut inlet disc (7, 8, 21) for fluid to be separated, on which polygonal openings of the tubular components are welded, characterized in that it comprises another disc (20, 23) which forms a distance piece for the tubular components in their portions of circular cross-section.

2. A connecting device according to claim 1, characterized in that the pre-cut disc includes several sheet metal components (7, 8) which complete a circle comprising a polygonal pavement formed by the openings of the tubular components, said openings being welded together along their adjacent sides (9), said polygonal pavement being welded to said sheet metal components on its periphery (10).

3. A device according to claim 1, characterized in that the pre-cut disc is a circular disc (21) with polygonal holes (22) with sides which are respectively parallel and close to one another.

4. A device according to one of the claims 1 to 3, characterized in that the tubular components (17, 18, 19) are provided on the pre-cut disc side (7, 8, 21 ) with stamped or cast forms (4, 5, 6, 11, 12, 13) of circular cross-section on the side of said components and widening in a polygonal cross-section at their end (1) at the level of the pre-cut disc (7, 8, 21 ), so as to form said openings, said forms being welded on the ends of the tubular components (17, 18, 19).

5. A device according to one of the claims 1 to 3, characterized in that the ends of the tubular components are deformed on the side of the pre-cut disc (21) so that they present at their end an opening with a polygonal cross-section.

6. A device according to any one of the claims 1 to 5, characterized in that the openings (4, 5, 6, 11, 12, 13) of the tubular components are hexagonal.

## Patentansprüche

1. Verbindungsvorrichtung für parallele und kreisförmigen Querschnitt aufweisende, rohrförmige Elemente (17, 18, 19) eines Zyklonscheiders mit einer vorgestanzten Platte (7, 8, 24) am Einlaß für das zu trennende Strömungsmittel, wobei polygonale Mündungsstücke (4, 5, 6, 11, 12, 13) der rohrförmigen Elemente auf die Platte aufgeschweißt sind, dadurch gekennzeichnet, daß sie außerdem eine weitere Platte (20, 23) aufweist, die ein Abstandsstück für die rohrförmigen Elemente im Bereich ihres kreisförmigen Querschnitts bildet.

2. Verbindungsvorrichtung nach Anspruch 1, dadurch gekennzeichnet, daß die vorgestanzte Platte mehrere Blechelemente (7, 8) aufweist, die einen Kreis vervollständigen, in den ein polygonales Muster eingeschrieben ist, das von den Mündungsstücken der rohrförmigen Elemente gebildet wird, wobei die Mündungsstücke miteinander längs ihrer aneinanderliegenden Seiten (9) verschweißt sind und das polygonale Muster an seinem Umfang (10) mit den Blechelementen verschweißt ist.

3. Vorrichtung nach Anspruch 1, dadurch gekennzeichnet, daß die vorgestanzte Platte eine kreisförmige Scheibe (21) ist, in die polygonale Löcher (22) mit zueinander je parallelen und benachbarten Seiten eingeschnitten sind.

4. Vorrichtung nach einem der Ansprüche 1, bis 3, dadurch gekennzeichnet, daß die rohrförmigen Elemente (17, 18, 19) auf der Seite der vorgestanzten Platte (7, 8, 21) mit getriebenen oder gegossenen Formen (4, 5, 6, 11, 12, 13) versehen sind, die auf der Seite der Elemente einen kreisförmigen Querschnitt aufweisen und sich in Richtung auf ihr Ende (1) in Höhe der vorgestanzten Platte (7, 8, 21) zu einem polygonalen Querschnitt ausweiten, um so die Mündungsstücke zu bilden, wobei die Formen auf die Enden der rohrförmigen Elemente (17, 18, 19) geschweißt sind.

5. Vorrichtung nach einem der Ansprüche 1, bis 3, dadurch gekennzeichnet, daß die Enden der rohrförmigen Elemente an der Seite der vorgestanzten Platte (21) verformt sind, um an ihrem Ende eine Mündung mit polygonalem Querschnitt aufzuweisen.

6. Vorrichtung nach einem der Ansprüche 1, bis 5, dadurch gekennzeichnet, daß die Mündungsstücke (4, 5, 6, 11, 12, 13) der rohrförmigen Elemente sechseckig sind.
